# EUROPÄISCHE PATENTSCHRIFT

(11) **EP 3 061 917 B1**
(45) Veröffentlichungstag und Bekanntmachung des Hinweises auf die Patenterteilung: **06.06.2018**
(21) Anmeldenummer: 16151258.7
(22) Anmeldetag: 14.01.2016
(51) Int. Cl.: F01D 5/30, F01D 5/32

(54) **SICHERUNGSELEMENT UND STRÖMUNGSMASCHINE**
RETAINING ELEMENT AND FLUID FLOW ENGINE
ÉLEMENT DE RETENUE ET TURBOMACHINE

(30) Priorität: 24.02.2015 DE 102015203290
(43) Veröffentlichungstag der Anmeldung: 31.08.2016
(73) Patentinhaber: MTU Aero Engines AG, 80995 München (DE)
(72) Erfinder: Humhauser, Werner, 85368 Moosburg (DE); Klingels, Hermann, 85221 Dachau (DE)

(56) Entgegenhaltungen:
- US-A1- 2012 251 329

## Beschreibung

Die Erfindung betrifft ein Sicherungselement für eine Schaufelreihe einer Strömungsmaschine nach dem Oberbegriff des Patentanspruchs 1 und eine Strömungsmaschine.

Ein bekanntes Bauprinzip von Schaufelreihen, insbesondere von Laufschaufelreihen, einer Strömungsmaschine wie ein Flugzeugtriebwerk, eine stationäre Gasturbine oder Dampfturbine sieht vor, die Schaufeln der jeweiligen Schaufelreihen mit ihren Füßen in eine rotorseitige Verankerungsnut einzusetzen. In radialer Richtung werden die Schaufeln durch ihre Füße formschlüssig in der Verankerungsnut gehalten. In Umfangsrichtung erfolgt eine Lagesicherung durch ein Sicherungselement, dass in die Verankerungsnut eingesetzt ist. Ein bekanntes Sicherungselement hat einen Grundkörper, der eine vordere Anlageflächen und eine hintere Anlagefläche zum Formschluss mit gegenüberliegenden Nutflächen aufweist, einen vorderen Verriegelungsvorsprung und einen hinteren Verriegelungsvorsprung zum Eingreifen in gegenüberliegende Ausnehmungen der Verankerungsnut, und einen Gewindebereich zum Zusammenwirken mit einem Anzugelement hat. Das Sicherungselement wird nach dem Einführen der Schaufeln in die Verankerungsnut eingesetzt, in seiner Umfangsposition verschoben und durch das Anzugelement in seine Sicherungslage überführt bzw. von unten gegen die Nutflächen gezogen. Dabei wird zwischen dem Sicherungselement ein plattenförmiges Brückenelement angeordnet, dass beim Anziehen des Anzugelements von oben gegen die Nutflächen gedrückt wird, woraufhin das Sicherungselement von unten gegen die Nutflächen gezogen wird. Ein derartiges Bauprinzip ist in dem Patent US 7,708,529 B2 der Anmelderin als Stand der Technik gezeigt. Aus der US 4,859,149 ist ebenfalls ein Sicherungselement bekannt, das mit einer Schraube und einem plattenartigen Brückenelement zusammenwirkt. Das Sicherungselement wird von einer Gewindebohrung durchsetzt, in die die Schraube eingedreht wird. Das Brückenelement ist zwischen dem Sicherungselement angeordnet und bewirkt in Kombination mit der Schraube ein Anheben bzw. Sichern des Sicherungselements an Nutflächen der Verankerungsnut. Es hat sich jedoch bei diesen Prinzipien gezeigt, dass das Sicherungselement konstruktionsbedingt mit seiner Innenseite radial nach außen verschraubt werden kann, wodurch die Verriegelungsvorsprünge nicht in die nutseitigen Ausnehmungen eingreifen und die Schaufeln umfangsmäßig nicht gesichert werden und desintegrieren können.

In der US 7,708,529 B2 ist des Weiteren eine Sicherung von Laufschaufeln in Umfangsrichtung dadurch realisiert, dass die Verankerungsnut zinnenartige Radialvorsprünge hat, die axial von Sicherungsstiften durchsetzt sind und hierdurch seitliche Anschläge für die Laufschaufeln bilden.

In der CA 2829460 A1 und in der GB 2 156 908 A ist jeweils ein Sicherungselement gezeigt, das von einer Gewindebohrung zur Aufnahme einer Schraube in Hochrichtung durchsetzt ist. Beim Eindrehen der Schraube stützt sich diese am Nutgrund ab und hebt hierdurch das Sicherungselement gegen entsprechende Nutflächen. Zum Zusammenwirken mit sogenannten Verschlussschaufeln hat das Sicherungselement einen rohrartigen Vorsprung bzw. einen Kragen, der die Gewindebohrung konzentrisch umgibt.

Aus der US 4,255,086 sind Sicherungselemente bekannt, die auf einen in einer Verankerungsnut eingesetzten Drahtring aufgefädelt werden.

Die US 2012/251329 A1 offenbart ein Sicherungselement für eine Schaufelreihe einer Strömungsmaschine, die in eine rotorseitige Verankerungsnut eingesetzt wird und einen bodenseitigen Gewindebereich hat, in den von der Unterseite her ein Schraubbolzen eingedreht wird, bis dieser mit einem Bolzenabschnitt an der Oberseite austritt und hierdurch formschlüssig mit benachbarten Schaufeln der Schaufelreihe zusammenwirkt.

Aufgabe der Erfindung ist es, ein Sicherungselement für eine Schaufelreihe einer Strömungsmaschine zu schaffen, bei dem eine Fehlmontage verhindert wird. Des Weiteren ist es Aufgabe der Erfindung, eine Strömungsmaschine mit einer erhöhten Zuverlässigkeit zu schaffen.

Diese Aufgabe wird gelöst durch ein Sicherungselement mit den Merkmalen des Patentanspruchs 1 und durch eine Strömungsmaschine mit den Merkmalen des Patentanspruchs 8.

Ein erfindungsgemäßes Sicherungselement für eine Schaufelreihe einer Strömungsmaschine, wobei die Schaufelreihe eine Vielzahl von Schaufeln umfasst, die mit ihren Füßen in einer rotorseitigen Verankerungsnut eingesetzt und hierdurch in radialer Richtung formschlüssig in der Verankerungsnut gehalten sind, hat einen Grundkörper, der eine vordere Anlageflächen und eine hintere Anlagefläche zum Formschluss mit gegenüberliegenden Nutflächen, einen vorderen Verriegelungsvorsprung und einen hinteren Verriegelungsvorsprung zum Eingreifen in gegenüberliegende Ausnehmungen der Verankerungsnut, und einen Gewindebereich zum Zusammenwirken mit einem Anzugelement aufweist. Der Gewindebereich für das Anzugelement ist nur einseitig zugänglich. Er ist entweder eine bodenseitig verschlossene Innengewindebohrung. Durch das Ausbilden einer Innengewindebohrung lässt sich auf bekannte Techniken zurückgreifen, wobei durch den bodenseitigen Verschluss ein zuverlässiges Verschließen erfolgt. Alternativ ist der Gewindebereich ein sich von dem Grundkörper erstreckender Gewindestift. Der Gewindestift gibt die Einbaulage eindeutig vor, so dass ein falsches Einsetzen des Sicherungselements in die Verankerungsnut wirkungsvoll verhindert wird. Als Anzugelement dient bei dieser Variante eine Mutter. Als Zugangssperre für das Anzugelement wirkt dabei der Grundkörper per se.

Durch die einseitige Zugänglichkeit des Gewindebereichs kann das Anzugelement nur von einer Seite auf den Gewindebereich aufgesetzt werden. Hierdurch wird eine Fehlmontage des Sicherungselements zuverlässig verhindert, da das Anzugelement nur in der richtigen Positionierung des Sicherungselementes innerhalb der Verankerungsnut mit dem Gewindebereich in Wirkeingriff bringbar ist. In einer Fehlpositionierung ist der Zugang zum Gewindebereich für das Anzugelement gesperrt. Das erfindungsgemäße Sicherungselement kann konstruktionsbedingt nicht mit seiner Innenseite bzw. seiner Unterseite nach außen verschraubt werden. Eine Änderung von Verschlussschaufeln zur Vermeidung einer Fehlmontage ist nicht notwendig.

Bevorzugterweise ist die Innengewindebohrung eine Durchgangsbohrung und bodenseitig durch ein außenseitiges Verschlusselement, beispielsweise ein Plattenelement, am Grundkörper verschlossen. Die Innengewindebohrung lässt sich aufgrund ihres durchgehenden Charakters technisch einfach einbringen und der nachträgliche bodenseitige Verschluss, d.h. nach der Ausbildung der Innengewindebohrung, ermöglicht ein technisch einfaches Verschließen. Beispielsweise wird das außenseitige Verschlusselement durch Stoffschluss wie Löten oder Schweißen an dem Grundkörper angebracht. Diese Variante ermöglicht die Nachrüstung von bestehenden Sicherungselementen mit den Verschlusselementen, so dass auch bestehende Sicherungselemente gegen Fehlmontagen geschützt werden können.

Alternativ ist die Innengewindebohrung eine Durchgangsbohrung und bodenseitig durch ein innenseitiges Verschlusselement verschlossen. Das innenseitige Verschlusselement ist beispielsweise ein Stopfenelement, das mit einem Abschnitt in die Innengewindebohrung hineinragt. Diese ermöglicht eine kraft- und formschlüssige Montage an dem Grundkörper.

Die Innengewindebohrung kann auch eine Sacklochbohrung sein. Durch diese Maßnahme wird die Teileanzahl des Sicherungselements reduziert, da separate Verschlusselemente zum einseitigen Verschließen des Gewindebereichs entfallen. Zudem wird durch den Wegfall der Montage der Verschlusselemente die Montagezeit verkürzt.

Der Gewindestift kann in eine Aufnahmebohrung des Grundkörpers eingesetzt sein. Durch diese Maßnahme werden der Grundkörper und der Gewindestift einzeln hergestellt, was eine einfache Herstellung ermöglicht. Die Verbindung des Gewindestiftes mit dem Grundkörper kann beispielsweise mittels Eindrehen in die Aufnahmebohrung, eine verdrehsichere Rastverbindung und dergleichen erfolgen.

Der Gewindestift kann auch stoffschlüssig an dem Grundkörper angebunden sein. Ein Stoffschluss ist eine zuverlässige und technisch beherrschbare Verbindung und kann bspw. durch Schweißen und Löten erzielt werden. Selbstverständlich kann der Gewindestift auch in die Aufnahmebohrung eingesetzt und umfangsseitig bspw. im Mündungsbereich der Aufnahmebohrung mit dem Grundkörper verschweißt sein.

Alternativ ist der Gewindestift ein integraler Körperabschnitt des Grundkörpers ist, Durch diese Maßnahme werden die Teileanzahl und die Montage des Sicherungselements reduziert. Beispielsweise erfolgt die Herstellung des Sicherungselements gemäß einem selektiven bzw. adaptiven Herstellungsverfahren wie Lasersintern, Laserschmelzen und dergleichen. Derartige Herstellungsverfahren ermöglichen insbesondere auch eine flexible Formgestaltung des Grundkörpers und des Gewindestiftes bzw. Gewindezapfens.

Eine bevorzugte Strömungsmaschine hat eine Schaufelreihe, deren Schaufeln in Umfangsrichtung mittels eines Sicherungselements nach einem der vorhergehenden Patentansprüche gesichert sind. Bei einer derartigen Schaufelreihe ist eine Fehlmontage des Sicherungselements verhindert, so dass sich die bevorzugte Strömungsmaschine durch eine erhöhte Zuverlässigkeit im Vergleich zu bekannten Strömungsmaschinen ohne das erfindungsgemäße Sicherungselement auszeichnet.

Sonstige vorteilhafte Ausführungsbeispiele der Erfindung sind Gegenstand weiterer Unteransprüche.

Im Folgenden werden bevorzugte Ausführungsbeispiele der Erfindung anhand von schematischen Darstellungen näher erläutert. Es zeigen:
- Figur 1: einen Längsschnitt durch ein erstes Ausführungsbeispiel eines erfindungsgemäßen Sicherungselements eingesetzt in einer rotorseitigen Verankerungsnut einer Strömungsmaschine,
- Figur 2: eine Unteransicht des ersten Ausführungsbeispiels,
- Figur 3: eine perspektive Draufsicht auf das erste Ausführungsbeispiel,
- Figur 4: eine perspektive Darstellung eines zweiten Ausführungsbeispiels des erfindungsgemäßen Sicherungselements, und
- Figur 5: eine perspektive Darstellung eines dritten Ausführungsbeispiels des erfindungsgemäßen Sicherungselements.

In Fig. 1 ist eine Schnittdarstellung eines ersten Ausführungsbeispiels eines erfindungsgemäßen Sicherungselements 1 einer Strömungsmaschine einer Schaufelreihe gezeigt.

Mit Bezug zur Fig. 1 wird die Strömungsmaschine in Richtung ihrer Maschinenlängsachse, also in axialer Richtung, von einem Primärstrom von links nach rechts durchströmt. Angaben wie "hinterer" und "vorderer" beziehen sich auf die Strömungsrichtung des Primärstroms, Angaben wie "radial" auf die Rotor- bzw. Maschinenlängsachse der Strömungsmaschine. Die Strömungsmaschine ist beispielsweise eine Gasturbine und insbesondere ein Flugtriebwerk.

Die Schaufelreihe besteht aus einer Vielzahl von in Umfangsrichtung der Strömungsmaschine nebeneinander angeordneten Laufschaufeln 2. Die Laufschaufeln 2 sind jeweils mit ihrem vom Sicherungselement 1 verdeckten Fuß bzw. Fußabschnitt in einer rotorseitigen und umfangsseitigen Verankerungsnut 4 aufgenommen.

Das Sicherungselement 1 ist in der Verankerungsnut 4 der Strömungsmaschine eingesetzt und wirkt als Umfangssicherung für die Laufschaufeln 2. Eine radiale Sicherung der Laufschaufeln 2 erfolgt formschlüssig durch ihre Füße in der Verankerungsnut 4. Das Sicherungselement 1 hat einen im weitesten Sinn quaderartigen, metallischen Grundkörper 6 und ist mittels einer vorderen Anlagefläche 8 und einer hinteren Anlagefläche 10 des Grundkörpers 6 mit gegenüberliegenden Nutflächen 12, 14 der Verankerungsnut 4 verspannt. Es taucht mit einem vorderen Verriegelungsvorsprung 16 und mit einem hinteren Verriegelungsvorsprung 18 in gegenüberliegende Ausnehmungen 20, 22 der Verankerungsnut 4 ein. Die Verspannung erfolgt mittels einer eines Anzugelements 24, das hier eine Schraube, und mittels eines plattenförmigen Brückenelements 26. Die Schraube 24 ist in einen Gewindebereich 28 des Grundkörpers 6 eingeschraubt und stützt sich mit ihrem Schraubenkopf 38 auf dem Brückenelement 26 ab, das randseitig auf zu den Nutflächen 12, 14 entgegengesetzten Stützflächen 30, 32 der Verankerungsnut 4 aufliegt. Die Schraube 24 ist beispielweise eine Innensechskantschraube, die durch ein stirnseitig in den Schraubenkopf 38 eingreifendes Werkzeug betätigt wird. Beim Anziehen der Schraube 24 bzw. des Anzugelements wird das Brückenelement 26 von oben gegen die Stützflächen 30, 32 gepresst und hierdurch der Grundkörper 6 von unten gegen die Nutflächen 12, 14 gezogen, wodurch es neben seiner Fixierung in seiner Sicherungslage auch vom Nutgrund 34 abgehoben wird. Zum schaftseitigen Durchführen der Schraube 24 hat das Brückenelement 26 eine entsprechende Durchgangsbohrung 36. Zur Aufnahme des Schraubenkopfes 38 haben die sogenannten Verschlussschaufeln im Bereich ihrer radial inneren Plattformen 40 entsprechende Ausnehmungen 42. Um Turbulenzen im Bereich des Primärstroms zu vermeiden, ist der Schraubenkopf 38 im eingeschraubten Zustand unterhalb einer ringraumseitigen Plattformfläche 44 angeordnet.

Der Gewindebereich 28 ist bei diesem Ausführungsbeispiel eine den Grundkörper 6 in Hochrichtung durchsetzende Innengewindebohrung. Die Hochrichtung ist in Figur 1 durch die gestrichelte vertikale Linie angedeutet. Um eine Fehlmontage des Sicherungselements 1 zu verhindern, ist der Gewindebereich 28 bodenseitig über ein plattenförmiges Verschlusselement 46 außenseitig verschlossen. Somit ist der Gewindebereich 28 bzw. die Innengewindebohrung für die Schraube 24 nur von einer Seite zugänglich.

Wie in Figur 2 durch vier Kreuze 48 angedeutet, wird das äußere Verschlusselement 46 separat von dem Grundkörper 6 hergestellt und nachträglich mit diesem verbunden. Das Verschlusselement 46 ist wie der Grundkörper 6 metallisch. Die Anbindung erfolgt beispielsweise mittels Stoffschluss, bevorzugterweise mittels Punktschweißens oder Lötens.

In Figur 3 ist eine perspektive Draufsicht auf das erste Ausführungsbeispiels des erfindungsgemäßen Sicherungselements 1 gezeigt. In dieser sind der Grundkörper 6, die zueinander entgegengesetzten Verriegelungsvorsprünge 16, 18, die zueinander entgegengesetzten Anlagenflächen 8, 10 und die Innengewindebohrung 28 deutlich zu erkennen.

In Figur 4 ist ein zweites Ausführungsbeispiel des erfindungsgemäßen Sicherungselements 1 gezeigt. Im Unterschied zum ersten Ausführungsbeispiel nach den Figuren 1 bis 3 wirkt bei diesem Ausführungsbeispiel der Grundkörper 6 selbst als einseitige Zugangssperre für ein Anzugelement und somit als Verschlusselement 46. Hierzu ist der Gewindebereich 28 als ein sich in Hochrichtung erstreckender Gewindestift mit einem Außengewinde ausgebildet. Das nicht gezeigte Anzugelement ist entsprechend eine Mutter zum Aufdrehen auf den Gewindestift 28. Der Gewindestift 28 ist bevorzugterweise ein integraler Körperabschnitt eines Grundkörpers 6 des Sicherungselements 1 und wird bei dessen Herstellung mitgefertigt. Er ist kein separates Teil, sondern wird im Rahmen einer beispielweise selektiven bzw. adaptiven Herstellung des Grundkörpers 6 ausgebildet. Beispielhafte Herstellungsverfahren sind Lasersintern oder Laserschmelzen.

In Figur 5 ist ein drittes Ausführungsbeispiel des erfindungsgemäßen Sicherungselements 1 gezeigt. Im Unterschied zum zweiten Ausführungsbeispiel nach den Figur 4 ist ein Gewindestift 28 ein separates Teil eines Grundkörpers 6 des Sicherungselements 1 und mit einem Abschnitt in eine Aufnahmebohrung 50 des Grundkörpers 6 eingesetzt. Beispielsweise hat die Aufnahmebohrung 50 ein Innengewinde und der Gewindestift 28 ist entsprechend in die Aufnahmebohrung 50 eingedreht.

Offenbart ist ein Sicherungselement für eine Schaufelreihe einer Strömungsmaschine, wobei die Schaufelreihe eine Vielzahl von Schaufeln umfasst, die mit ihren Füßen in einer rotorseitigen Verankerungsnut eingesetzt und hierdurch in radialer Richtung formschlüssig in der Verankerungsnut gehalten sind, mit einem Grundkörper, der eine vordere Anlagefläche und eine hintere Anlagefläche zum Formschluss mit gegenüberliegenden Nutflächen, einen vorderen Verriegelungsvorsprung und einen hinteren Verriegelungsvorsprung zum Eingreifen in gegenüberliegende Ausnehmungen der Verankerungsnut, und einen Gewindebereich zum Zusammenwirken mit einem Anzugelement hat, wobei ein Zugang zum Gewindebereich für das Anzugelement einseitig gesperrt ist, sowie eine Strömungsmaschine.

### Bezugszeichenliste

- 1: Sicherungselement
- 2: Leitschaufel
- 4: Verankerungsnut
- 6: Grundkörper
- 8: vordere Anlagefläche
- 10: hintere Anlagefläche
- 12: vordere Nutfläche
- 14: hintere Nutfläche
- 16: vorderer Verriegelungsvorsprung
- 18: hinterer Verriegelungsvorsprung
- 20: Ausnehmung
- 22: Ausnehmung
- 24: Anzugelement / Schraube / Mutter
- 26: Brückenelement
- 28: Gewindebereich / Innengewindebohrung / Gewindestift
- 30: Stützfläche
- 32: Stützfläche
- 34: Nutgrund
- 36: Durchgangsbohrung
- 38: Schraubenkopf
- 40: Plattform
- 42: Ausnehmung
- 44: Plattformfläche
- 46: Verschlusselement
- 48: Kreuze
- 50: Aufnahmebohrung

## Patentansprüche

1. Sicherungselement (1) für eine Schaufelreihe einer Strömungsmaschine, wobei die Schaufelreihe eine Vielzahl von Schaufeln (2) umfasst, die mit ihren Füßen in einer rotorseitigen Verankerungsnut (4) eingesetzt und hierdurch in radialer Richtung formschlüssig in der Verankerungsnut gehalten sind, mit einem Grundkörper (6), der eine vordere Anlagefläche (8) und eine hintere Anlagefläche (10) zum Formschluss mit gegenüberliegenden Nutflächen (12, 14), einen vorderen Verriegelungsvorsprung (16) und einen hinteren Verriegelungsvorsprung (18) zum Eingreifen in gegenüberliegende Ausnehmungen (20, 22) der Verankerungsnut (4), und einen Gewindebereich (28) zum Zusammenwirken mit einem Anzugelement (24) hat, wobei der Gewindebereich (28) für das Anzugelement (24) nur einseitig zugänglich ist, **dadurch gekennzeichnet, dass** der Gewindebereich (28) eine bodenseitig verschlossene Innengewindebohrung ist, oder dass der Gewindebereich (28) ein sich von dem Grundkörper (6) erstreckender Gewindestift ist.

2. Sicherungselement nach Patentanspruch 1, wobei die Innengewindebohrung (28) eine Durchgangsbohrung ist und bodenseitig durch ein außenseitiges Verschlusselement (46) verschlossen ist.

3. Sicherungselement nach Patentanspruch 1, wobei die Innengewindebohrung (28) eine Durchgangsbohrung ist und bodenseitig durch ein innenseitiges Verschlusselement (46) verschlossen ist.

4. Sicherungselement nach Patentanspruch 1, wobei die Innengewindebohrung (28) eine Sacklochbohrung ist.

5. Sicherungselement nach Patentanspruch 1, wobei der Gewindestift (28) in eine Aufnahmebohrung des Grundkörpers (6) eingesetzt ist.

6. Sicherungselement nach Patentanspruch 1 oder 5, wobei der Gewindestift (28) stoffschlüssig an dem Grundkörper (6) angebunden ist.

7. Sicherungselement nach Patentanspruch 5, wobei der Gewindestift (28) ein integraler Körperabschnitt des Grundkörpers (6) ist.

8. Strömungsmaschine mit einer Schaufelreihe, deren Schaufeln (2) in Umfangsrichtung mittels eines Sicherungselements (1) nach einem der vorhergehenden Patentansprüche gesichert sind.

## Claims

1. A locking element (1) for a row of blades of a turbomachine, wherein the row of blades comprises a plurality of blades (2) that are inserted by their roots in a rotor-side anchoring groove (4) and are thereby held in the radial direction in form-fitting manner in the anchoring groove, the locking element having a basic body (6) that has a front bearing surface (8) and a back bearing surface (10) for form-fitting with opposite-lying groove surfaces (12, 14), a front lock projection (16) and a back lock projection (18) for engaging in opposite-lying recesses (20, 22) of the anchoring groove (4), and a threaded region (28) for interacting with a tightening element (24), wherein the threaded region (28) for the tightening element (24) is accessible only on one side, **characterized in that** the threaded region (28) is an inner thread borehole that is closed on the bottom side, or the threaded region (28) is a threaded pin extending from the basic body (6).

2. The locking element according to claim 1, wherein the inner thread borehole (28) is a through-borehole and is closed on the bottom by an external closure element (46).

3. The locking element according to claim 1, wherein the inner thread borehole (28) is a through-borehole and is closed on the bottom by an internal closure element (46).

4. The locking element according to claim 1, wherein the inner thread borehole (28) is a blind borehole.

5. The locking element according to claim 1, wherein the threaded pin (28) is inserted into an uptake hole of the basic body (6).

6. The locking element according to claim 1 or 5, wherein the threaded pin (28) is integrally bonded to the basic body (6).

7. The locking element according to claim 5, wherein the threaded pin (28) is an integral segment of the basic body (6).

8. A turbomachine comprising a row of blades, the blades (2) thereof being locked in the circumferential direction by means of the locking element (1) according to any of the preceding claims.

## Revendications

1. Élément de retenue (1) pour une rangée d'aubes d'une turbomachine, la rangée d'aubes comportant une pluralité d'aubes (2) qui sont insérées par leurs pieds dans une rainure d'ancrage (4) côté rotor et retenues ainsi dans la direction radiale dans la rainure d'ancrage par complémentarité de forme, comprenant un corps de base (6) qui a une surface d'appui avant (8) et une surface d'appui arrière (10) servant à l'engagement par complémentarité de forme avec des surfaces de rainure (12, 14) opposées, une saillie de verrouillage avant (16) et une saillie de verrouillage arrière (18) servant à venir en prise dans des évidements (20, 22) opposés de la rainure d'ancrage (4), et une zone filetée (28) servant à coopérer avec un élément de serrage (24), la zone filetée (28) n'étant accessible à l'élément de serrage (24) que d'un côté, **caractérisé en ce que** la zone filetée (28) est un alésage à filetage intérieur fermé du côté du fond, ou **en ce que** la zone filetée (28) est une tige filetée s'étendant à partir du corps de base (6).

2. Élément de retenue selon la revendication 1, dans lequel l'alésage à filetage intérieur (28) est un alésage traversant et est fermé du côté du fond par un élément de fermeture (46) côté extérieur.

3. Élément de retenue selon la revendication 1, dans lequel l'alésage à filetage intérieur (28) est un alésage traversant et est fermé du côté du fond par un élément de fermeture (46) côté intérieur.

4. Élément de retenue selon la revendication 1, dans lequel l'alésage à filetage intérieur (28) est un alésage borgne.

5. Élément de retenue selon la revendication 1, dans lequel la tige filetée (28) est insérée dans un alésage de réception du corps de base (6).

6. Élément de retenue selon la revendication 1 ou 5, dans lequel la tige filetée (28) est reliée par liaison de matière au corps de base (6).

7. Élément de retenue selon la revendication 5, dans lequel la tige filetée (28) est une partie intégrante du corps de base (6).

8. Turbomachine comprenant une rangée d'aubes dont les aubes (2) sont fixées dans la direction périphérique au moyen d'un élément de retenue (1) selon l'une quelconque des revendications précédentes.
